# EUROPÄISCHE PATENTSCHRIFT

(11) **EP 1 383 607 B1**
(45) Veröffentlichungstag und Bekanntmachung des Hinweises auf die Patenterteilung: **09.11.2005**
(21) Anmeldenummer: 02737984.1
(22) Anmeldetag: 23.04.2002
(51) Int. Cl.: B04B 1/20

(54) **VOLLMANTEL-SCHNECKENZENTRIFUGE UND VERFAHREN ZUR ÖLGEWINNUNG MIT EINER VOLLMANTEL-SCHNECKENZENTRIFUGE**
SOLID BOWL SPIRAL CENTRIFUGE AND A METHOD FOR OBTAINING OIL USING A SOLID BOWL SPIRAL CENTRIFUGE
CENTRIFUGEUSE A VIS A PAROI PLEINE ET PROCEDE D'EXTRACTION D'HUILE A L'AIDE D'UNE CENTRIFUGEUSE A VIS A PAROI PLEINE

(30) Priorität: 03.05.2001 DE 10121434
(43) Veröffentlichungstag der Anmeldung: 28.01.2004
(73) Patentinhaber: Westfalia Separator AG, 59302 Oelde (DE)
(72) Erfinder: HRUSCHKA, Steffen, 59302 Oelde (DE); HORSTKÖTTER, Ludger, 59320 Ennigerloh (DE); BEIMANN, Udo, 48282 Emsdetten (DE); HERMELER, Jürgen, 45721 Haltern (DE); BRÜNING, Paul, 59302 Oelde (DE)
(74) Vertreter: Specht, Peter
(86) Internationale Anmeldenummer: PCT/EP2002/004449
(87) Internationale Veröffentlichungsnummer: WO 2002/089992

(56) Entgegenhaltungen:
- EP-A- 0 704 248
- DE-A- 2 627 265
- GR-A- 99 100 094
- US-A- 4 617 010

## Beschreibung

Die Erfindung betrifft eine Vollmantel-Schneckenzentrifuge nach dem Oberbegriff des Anspruches 1. Eine derartige Zentrifuge ist aus der DE-A-2627265 bekannt.

Ein Verfahren, welches sich bei der Olivenölgewinnung besonders bewährt hat, ist aus der EP 0 557 758 bekannt. Bei diesem Verfahren wird eine Zweiphasen-Trennung durchgeführt, bei welcher das Öl direkt von einem Feststoff-/Wasser-gemisch abgetrennt wird. Die Effizienz dieses bekannten Verfahrens ist an sich bereits sehr gut. Dennoch ist es wünschenswert, den Restölgehalt im Trester nochmals zu senken, um die Wirtschaftlichkeit der Ölgewinnung weiter zu steigern.

Die Lösung dieses Problems sowohl in konstruktiver als auch in verfahrenstechnischer Hinsicht ist die Aufgabe der Erfindung.

Die Erfindung löst diese Aufgabe einerseits durch eine besonders vorteilhafte Vollmantel-Schneckenzentrifuge, deren Merkmale im Anspruch 1 angegeben sind.

Nach der Erfindung ragen in den Schleuderraum zumindest abschnittsweise Entmischungselemente hinein, welche sich vom Innenumfang der Trommel aus nach innen hin erstrecken und das Schneckenblatt überdeckt auch den Bereich der Entmischungselemente.

Die derart ausgerüstete Vollmantel-Schneckenzentrifuge eignet sich insbesondere - aber nicht nur - zur Anwendung in einem Verfahren zur Ölgewinnung aus Früchten und Saaten und zur besseren Entwässerung und/oder Entölung von Breis aus organischen Materialien (z.B. Saatenbrei, Fruchtfleischmaische, tierische Gewebe wie Fisch, Ei, Fettgewebezellen).

In der gefüllten Maschine stellt sich die Trennzone ziemlich eng am Schneckenkörper ein (10, 20 ..., bis 40 bis 50 mm Abstand). Das frische Öl ist als saubere Phase nur 20 bis 30 mm außerhalb des Schneckenkörpers zu erkennen. Hier herrscht eine saubere Trennlinie vor. Der eingebrachte Feststoff als Teil der zugeführten Suspension wird also die Maschine so weit füllen, daß diese bis zur Öltrennzone (ca. 10, 20 ... bis maximal 40 bis 50 mm außerhalb des Schneckenkörpers) mit Feststoffsuspensionen gefüllt ist. In der Regel ist nur so wenig Wasser in der Orujomasse, daß keine oder nur eine äußerst geringe Schicht an freiem Wasser zwischen dem Öl und der Feststoffsuspension ausgebildet ist. Dabei ist der Feststoff außen trockener als innen oder anders ausgedrückt, ist der Trockensubstanzanteil trommelseitig viel höher als der Trockensubstanzanteil zum Inneren hin.

Die Entmischungselemente sind starr mit der Trommel verbunden und weisen dieselbe Rotationsgeschwindigkeit wie die Trommel auf. Im Betrieb rotiert die Schnecke i.allg. etwas schneller als die Trommel (z.B. 10 - 20rpm). Damit ergibt sich ein Feststofftransport in Richtung Konus, wo der Feststoff mit dem Wasser als Suspension ausgetragen wird. Da die z.B. stab- oder nadelartigen Entmischungselemente die niedrigere Geschwindigkeit der Trommel aufweisen, durchmischen sie den Feststoffbrei, was die Ölfreisetzung verbessert.

Ein weiterer besonderer Vorteil der Erfindung ist darin zu sehen, daß sich die Entmischungselemente der Erfindung auch problemlos bei bestehenden Vollmantel-Schneckenzentrifugen nachrüsten lassen.

An seinem Außenumfang ist das Schneckenblatt mit Aussparungen versehen (entweder ein oder mehrere Fenster pro Schneckengang oder aber eine sich über einen oder mehrere vollständige Schneckengänge erstreckende Aussparung, d.h. die Breite der Schnecke ist im Bereich der Aussparungen geringer). Besonders durch die Kombination aus Aussparungen und Entmischungselemente wird die Effizienz der Ölgewinnung nochmals gesteigert. Nach der Erfindung sind diese Aussparungen derart ausgebildet, daß sich in axialer Richtung Kanäle in dem Schneckenblatt ausbilden. Es ist auch denkbar, das Schneckenblatt an seinem Außenumfang eine kontinuierliche Aussparung über mehrere axial versetzte Entmischungselemente aufweist.

Die Idee von Rührelementen ist bei Vollmantel-Schneckenzentrifugen an sich bekannt (siehe die nicht gattungsgemäße DE PS 33 01 099 C2). Dort wurde auf eine Schnecke ganz verzichtet (Bild 1 des Patentes) bzw. sie wurde nur im Bereich neben den Rührelementen vorgesehen (Bild 2 des Patentes). Zudem befinden sich die Rührelemente grundsätzlich zwecks Förderwirkung im konischen Bereich. Im Gegensatz hierzu schafft die Erfindung eine Vollmantel-Schneckenzentrifuge, die sowohl die Vorteile eine Zentrifuge mit Schnecke in Hinsicht auf den Feststoffaustrag durch die Schnecke als auch die der Rührelemente miteinander kombiniert, was durch das Zusammenspiel aus den Aussparungen in der Schnecke und den Entmischungselementen möglich wird.

Vorzugsweise sind die Entmischungselemente stabförmig und weisen einen im wesentlichen zylindrischen oder eckigen Querschnitt auf. Nach einer Variante verjüngen sich die Entmischungselemente von der Trommelinnenwandung aus nach innen hin. Die Verjüngung der Entmischungselemente bewirkt, daß der Kneteffekt nach außen hin zunimmt. Nach weiteren Varianten sind die Entmischungselemente rechteckig, trapezförmig, abgerundet und/oder sich von der Trommelinnenwandung nach innen hin zumindest abschnittsweise verjüngend und/oder verbreiternd ausgebildet.

Vorzugsweise ragen die Entmischungselemente so weit in den Schleuderraum hinein, daß sie bei der Verarbeitung eines Schleudergutes zur Ölgewinnung einen wesentlichen Abschnitt der Feststoff-/Wasserphase durchsetzen. Nach einer Variante verbleib zwischen den Entmischungselementen und dem Schneckenkörper ein Abstand von25 - 80%, vorzugsweise 30 - 60%, vorzugsweise 50 - 60% der Breite des Schleuderraumes (Teichtiefe T).

Besonders bevorzugt sind die Aussparungen ferner derart ausgebildet, daß im Bereich des Aussparungen am Schneckenkörper jeweils ein Restabschnitt des Schneckenblattes am Umfang des Schneckenkörpers verbleibt, der vorzugsweise eine radiale Erstreckung hat, welche zumindest der radialen Erstreckung der Öl- und/oder Emulsionsphase bei der Ölgewinnung entspricht.

Besonders bevorzugt weisen Schnecke und Trommel einen zylindrischen Abschnitt und in sich daran anschließenden verjüngenden Abschnitt auf, wobei die Aussparungen und Entmischungselemente ausschließlich im Bereich der zylindrischen Abschnitte ausgebildet sind.

Nach einer weiteren Variante sind die Aussparungen derart an der Schnecke ausgebildet, daß sich in axialer Richtung mindestens ein sich über mehrere Schneckengänge hinweg erstreckender axialer Kanal und/oder ein zur Mittelachse der Schnecke winkliger Kanal und/oder ein zick-zackartiger Kanal ausbildet. Besonders vorteilhaft ist es insbesondere, wenn die Aussparungen derart ausgebildet sind, daß sich in Umfangsrichtung in radialer Richtung bei einer mehrgängigen Schnecke Kanäle in dem Schneckenblatt ausbilden, durch welche die Pins beim Drehen der Schnecke durchtreten können.

Vorzugsweise sind pro Schneckengang mindestens eine, vorzugsweise zwei bis sechs Aussparungen im Schneckenblatt ausgebildet und pro Umlauf der Förderbahn ragt mindestens einer, vorzugsweise zwei bis sechs Entmischungselemente in diese hinein. Auch eine Aussparung kann aufgrund der Relativdrehung zwischen Trommel und Schnecke bereits genügen, um den Durchtritt auch mehrerer Pins zu erlauben. Vorzugsweise werden symmetrische Anordnungen gewählt, z.B. nur ein Pin pro Schneckengang, an vier hintereinander liegenden Schneckengängen jeweils um 90° zueinander versetzt oder aber z.B. vier Pins pro Schneckengang, jeweils um 90° zueinander am Umfang versetzt.

In der Praxis hat es sich bewährt, wenn drei bis sieben Schneckengänge der Zentrifuge mit den Entmischungselementen und Aussparungen versehen sind.

Die Erfindung schafft auch ein Verfahren zur Ölgewinnung aus Früchten oder Saaten, bei dem das Öl als Flüssigkeitsphase direkt in einem Zweiphasen-Trennschnitt von einer zweiten Mischphase aus Wasser und Feststoffen abgetrennt wird, wobei in der Vollmantel-Schneckenzentrifuge ein Schneckenbereich durchlaufen wird, in dem Aussparungen im Schneckenblatt und sich von Trommel nach innen erstreckende Entmischungselemente in der Förderbahn ausgebildet sind.

Die Erfindung eignet sich daneben auch zur Klärung strukturarmer, d.h. feiner kompressibler Schlämme mit kleinen Feststoffpartikeln (zur Klärung von schwer zu klärenden Flüssigkeiten, z.B. Fruchtmaische oder Abwässer, strukturlose Pülpe, Saatenbrei oder kernloser Olivenbrei, Ölgewinnung aus Früchten oder Saaten).

Besonders vorteilhafte Ausführungen der Erfindung sind den übrigen Unteransprüchen zu entnehmen.

Nachfolgend werden Ausführungsbeispiele anhand der Zeichnung näher beschrieben. Es zeigt:
- Fig. 1: einen Schnitt durch einen Abschnitt einer erfindungsgemäßen Vollmantel-Schneckenzentrifuge; und
- Fig.2a-d: verschiedene Prinzipskizzen, welche die Verhältnisse in einer erfindungsgemäßen Vollmantel-Schneckenzentrifuge bei der Ölgewinnung im Zwei-Phasenverfahren veranschaulichen sollen; und
- Fig. 3: eine Tabelle, welche die Effizienz erfindungsgemäßen Zentrifuge mit einem Vergleichsdekanter verdeutlicht.

Etwaige Maßangaben der Beschreibung beziehen sich beispielhaft auf besonders bevorzugte Ausführungen.

Fig. 1 zeigt eine Vollmantel-Schneckenzentrifuge 1 mit einer Trommel 3, in der eine Schnecke 5 angeordnet ist. Die Trommel 3 und die Schnecke 5 weisen jeweils einen im wesentlichen zylindrischen Abschnitt 3a, 5a und einen sich hier konisch verjüngenden Abschnitt 3b, 5b auf.

Die Schnecke 5 weist einen Schneckenkörper 7 sowie hier ein den Schneckenkörper 7 mehrfach umgebendes Schneckenblatt 9 auf, welches mehrere Schneckengänge (9a, 9b, 9c usw.) bildet. Zwischen den Schneckengängen 9a, 9b, 9c, ... ist ferner eine Förderbahn 11 zum Fördern/Transport eines zu verarbeitenden Schleudergutes ausgebildet.

An der Trommelinnenwandung ist eine optionale schienenartige Struktur aus Rillen 12 oder Nuten zur Verbesserung der Feststofförderung vorgesehen.

Bevorzugt im Übergangsbereich zwischen dem zylindrischen Abschnitt und dem konischen Abschnitt der Schnecke 5 kann eine hier nicht dargestellte (Stau)Scheibe auf den Schneckenkörper 7 aufgesetzt werden. Diese hat sich insbesondere bei der Zweiphasen-Trennung bewährt. Bei einer Dreiphasen-Trennung in die Phasen Öl, Wasser und Feststoffe ist sie nicht zwingend erforderlich.

Ein sich axial erstreckendes zentrisches Einlaufrohr 13 dient zur Zuleitung des Schleudergutes S über einen hier zum Einlaufrohr 13 senkrechtes Verteiler 15 in den Schleuderraum 17 zwischen der Schnecke 5 und der Trommel 3.

Die Funktion dieser Vollmantel-Schneckenzentrifuge ist wie folgt:

Das Schleudergut S wird hier beispielhaft durch das zentral angeordnete Einlaufrohr 13 in den Verteiler 15 und von dort in den Schleuderraum 17 geleitet und während dieses Vorganges auf die Betriebsdrehzahl beschleunigt.

Wird beispielsweise ein Olivenbrei in die Zentrifuge geleitet, setzen sich an der Trommelwandung gröbere Feststoffpartikel ab. Weiter nach innen hin bilden sich eine Dispersionsphase aus Wasser, ÖL und feinen Feststoffen und noch weiter innen im wesentlichen eine Ölphase aus.

Die Schnecke 1 rotiert mit einer etwas kleineren oder größeren Geschwindigkeit als die Trommel 21 und fördert den ausgeschleuderten Feststoff F zum konischen Abschnitt 3b hin aus der Trommel 3 zum (hier nicht dargestellten, an sich bekannten) Feststoffaustrag. Die Flüssigkeit strömt dagegen zum größeren Trommeldurchmesser am hinteren Ende des zylindrischen Abschnittes 3a der Trommel 3. Beispielsweise mit Hilfe einer Stauscheibe und durch geeignete Einstellung der Abläufe ist es aber auch möglich, die Vollmantel-Schneckenzentrifuge derart zu betreiben, daß bei der Verarbeitung eines Fruchtbreis aus Oliven oder z.B. Avocado das Öl zum Flüssigkeitsaustrag und ein Wasser-/Feststoff-Mischphase zum Feststoffaustrag hin aus der Trommel 3 geleitet werden. Die Ölphase weist i.allg. noch Verunreinigungen, z.B. durch Feststoffteilchen aus, welche z.B. in einem der Vollmantel-Schneckenzentrifuge nachgeschalteten Separator abtrennbar sind.

Ein wesentliches Ziel der konstruktiven Weiterentwicklung von Vollmantel-Schneckenzentrifugen zur Ölgewinnung liegt in der Steigerung der Effizienz bzw. in einer Steigerung der Ölausbeute sowie - hiermit einher gehend - in der Senkung des Restölanteils in der Feststoff-/Wasserphase.

Diese Effizienzsteigerung wird dadurch erreicht, daß sich von der Trommelwandung aus Entmischungselemente 19 nach innen in den Schleuderraum 17 erstrecken. Diese Entmischungselemente sind im vorliegenden Fall als Bolzen 21 mit einem Bolzenkopf 2 1 a, einem sich daran anschließenden Gewindebereich 21b und einem sich daran anschließenden glatt zylindrischen Bereich 21 c ausgebildet. Die Bolzen durchsetzen von außen her Bohrungen 23 im Mantel 25 der Trommel 3, so daß die Bolzenköpfe 21 a außen an der Trommelwandung zur Anlage kommen, wobei der Gewindebereich 21b in ein entsprechendes Innengewinde der Bohrungen 23 eingeschraubt ist. Der stabförmige Bereich 21 c steht radial oder schräg nach innen in die Trommel vor. Er hat hier eine Erstreckung bzw. Höhe h von ca. 2/3 der Schleuderraumbreite (Teichtiefe T). Die radiale Erstreckung sollte vorzugsweise derart bemessen sein, daß er bei der Verarbeitung eines Schleudergutes noch die mittlere Dispersionsphase im wesentlichen durchsetzt, nicht aber bis in die Ölphase hinein erstreckt.

Optimiert wird die vorteilhafte Wirkung der Entmischungselemente 19 durch Aussparungen 27 im Schneckenblatt. Diese Aussparungen 27 sind bei dem Ausführungsbeispiel der Fig. 1 derart ausgebildet, daß sich in axialer Richtung vom zweiten bis zum fünften Schneckenblatt erstreckende axiale Kanäle K ausbilden.

Das Abtrennen der Blattabschnitte bzw. -segmente kann entweder derart erfolgen, daß das Schneckenblatt 9 bis zum Umfang des Schneckenkörpers 7 ausgetrennt wird. Alternativ und besonders vorteilhaft kann aber auch ein Restabschnitt 29 des Schneckenblattes 9 am Umfang des Schneckenkörpers 7 stehenbleiben, welcher eine radiale Erstreckung haben sollte, welche der radialen Erstreckung der Öl- und Emulsionsphase entspricht.

Mit einer derartigen Kombination aus Aussparungen 27 und Entmischungselementen 19 in der Förderbahn 7 läßt sich die Effizienz verschiedenster zentrifugaler Trennvorgänge überraschend deutlich steigern.

Insbesondere hat sich die Schneckenausbildung mit Aussparungen 27 und Entmischungselementen 19 im Bereich der Ölgewinnung bewährt. Besonders bewährt hatte sich bei der Olivenölgewinnung bereits eine Zweiphasen-Trennung, bei der das Öl direkt von einem Feststoff-/Wassergemisch abgetrennt wird. Ein derartiges Verfahren wird in der EP 557 758 beschrieben. Die Effizienz dieses an sich bereits hervorragenden Verfahrens läßt sich durch die Schnecke 1 der Erfindung nochmals deutlich steigern. Als besonders vorteilhaft hat es sich dabei erwiesen, wenn das Öl als Flüssigkeitsphase direkt in einem Zweiphasen-Trennschritt von einer zweiten Mischphase aus Wasser und Feststoffen abgetrennt wird, wobei die zerkleinerten Früchte wie Oliven oder Avocados zunächst in einer Vollmantelschneckenzentrifuge durch eine Trennzone mit einem oder mehreren Schneckengängen 9a, ... geleitet wird, in dem das Schneckenblatt 9 keine Aussparungen 27 aufweist und in dem keine Entmischungselemente 19 in der Förderbahn ausgebildet sind, woraufhin in der Trennzone ein zweiter Bereich durchlaufen wird, in dem die Aussparungen 27 im Schneckenblatt 5 und die Entmischungselemente 19 an der Trommelinnenwandung ausgebildet sind, woraufhin die Feststoffe und das Wasser an einer Stauscheibe 30 außen vorbei aus der Trennzone in den sich vorzugsweise konisch verjüngenden Abschnitt der Schnecke gefördert werden.

Nachfolgend sei die bevorzugte Lage der Aussparungen und Entmischungselemente näher beschrieben.

Vorteilhaft weist die Schnecke 1 - in Fig. 1 aus der hinteren Einlaufzone nach vorne zum konischen Abschnitt hin betrachtet - zunächst einige Wendelgänge auf, in deren Bereich das Schneckenblatt 9 jeweils durchgehend bzw. aussparungsfrei ausgebildet ist. Vorzugsweise sind wenigstens ein oder zwei Schneckengänge durchgehend ausgebildet. In diesem Bereich sind auch keine zusätzlichen Entmischungselemente 19 in der Förderbahn 11 vorgesehen.

An diese Zone schließen sich einige Schneckengänge 9a, ... an, welche mit den Aussparungen 27 versehen sind und in deren Zwischenräumen bzw. in deren Förderbahnen 7 jeweils mindestens eines oder jeweils mehrere der Entmischungselemente 19 hineinragen.

Diese Zone erstreckt sich maximal bis an den Beginn des konischen Abschnittes 11 der Schnecke 1. Im Übergangsbereich vom zylindrischen zum konischen Bereich ist ferner die Stauscheibe 30 angeordnet. Im konischen Bereich sollte die Schnecke vorzugsweise aussparungsfrei ausgebildet sein.

Pro Schneckengang werden mindestens eine, vorzugsweise 2 bis 6, insbesondere 3 bis 5, ganz besonders bevorzugt 4 Aussparung(en) 27 ausgebildet. Entsprechend empfiehlt es sich, pro Schneckengang in der Förderbahn auch mindestens ein, vorzugsweise 2 bis 12 Entmischungselement(e) 19 an der Trommelinnenwandung vorzusehen. Bevorzugt werden die Entmischungselemente 19 gleichmäßig am Umfang des Schneckenkörpers 3 verteilt (Unwuchtvermeidung). Der Durchmesser der stabförmigen Entmischungselemente liegt z.B. im Bereich von 2 bis 25 mm.

Vorzugsweise beträgt die Fläche der Aussparungen etwa 50° der Scheckengangfläche.

Die vorteilhafte Wirkung der Erfindung läßt sich nach einem Interpretationsversuch wie folgt beschreiben.

Im zylindrischen Teil der Trommel 3 sind durch die Trommelwand hindurch die Entmischungselemente 19 in die Trommel 3 eingeschraubt, die in das Innere, also den Schleuderraum der Trommel 3 hineinreichen. Die Entmischungselemente 19 sind also starr mit der Trommel 3 verbunden und haben somit dieselbe Rotationsgeschwindigkeit wie die Trommel 3. Die Schnecke 5 rotiert mit 10 bis 20 rpm schneller als die Trommel 3. Damit ergibt sich ein Feststofftransport in Richtung Konus, wo der Feststoff mit dem Wasser als Suspension ausgetragen wird.

Die Ausnehmungen 27 in der Schnecke 5 bewirken, daß im Bereich der Ausnehmungen (Ausnehmungen 27) kein Feststofftransport mit der Schneckengeschwindigkeit in Richtung Konus erfolgen kann. Es gibt also eine Relativgeschwindigkeit der Feststoffe im Bereich der Ausnehmungen 27, ein Teil des Breis strömt quasi rückwärts. Zum anderen ragen die Entmischungselemente in den Bereich der Ausnehmungen 27 hinein, wodurch die Rückströmung beschleunigt wird, da die Entmischungselemente die Trommelgeschwindigkeit aufweisen, die geringer als die Schneckengeschwindigkeit ist. Dies bewirkt eine Vermischung der mittleren Phase des Feststofforeis, wodurch die Ölfreisetzung verbessert und somit auch die Entmischung und damit die Phasentrennung erleichtert wird (siehe Figur 2a).

Der zu trennende Olivenbrei besteht (Figur 2b), aus einer Ölphase (leichte Phase I, Strömungsrichtung der Pfeile in Fig. 2c, obere Abbildung), einer schweren, quasi ölfreien Feststoffphase (III, punktiertes Feststoffsediment in Fig. 2c, untere Abbildung) mit Kembruchstücken und de facto ölfreien Fruchtfleischpartikeln, weshalb man von einer Suspension sprechen kann, und einer mittleren Phase II (Strömungsrichtung der Pfeile in Fig. 2c, mittlere Abbildung), einer Dispersion aus den Flüssigkeiten Wasser und Öl (geringe Mengen Restöl) sowie aus Fruchtfleischpartikeln, die sofern sie noch nicht zerstört sind, Wasser und Öl eingeschlossen haben können. Aufgrund unterschiedlicher Anteile an Wasser, Öl und Feststoffpartikeln setzt sich die Dispersionsphase II aus einer weiter innen liegenden dünneren Dispersionsphase IIa und relativ zu dieser weiter außen liegenden, dickeren Dispersionsphase IIb zusammen (Figur 2b).

Die Entmischungselemente 19 weisen eine solche Länge auf, daß sie in die Dispersionsphase II hineinragen. Sie stören also nicht die innen am Schneckenkörper gebildete Zone I aus dem abgetrennten Öl (siehe Figur 2c). Sie stören auch nicht die außen liegende, quasi ölfreie dicke, abgelagerte Suspension am Inneren der Trommelwand, also die Zone III, da sie dieselbe Geschwindigkeit wie die Trommel 3 aufweisen.

In der Dispersionsphase II stören die Entmischungselemente 19 in Kombination mit den Ausnehmungen 27 dagegen die "normale" Transportgeschwindigkeit des Breis. Dies ist insofern sinnvoll, da die Vollmantel-Schneckenzentrifuge nur das freie Öl als kontinuierliche Phase abtrennen kann, und nicht das in den Zellen eingeschlossene, wie es in der spezifisch schwereren, der dicken Suspension (IIb) aus Kernen und Fruchtfleisch am Innenrand der Trommel vorliegt. Dieses freie Öl ist in der Dispersionsphase (IIa) lokalisiert.

Außerdem muß sich, radial betrachtet, das Öl in Richtung Schneckenkörper, also nach innen, bewegen können, da es spezifisch leichter als das Wasser ist. Dasselbe gilt für das freie Wasser, das spezifisch leichter als der Feststoff ist, und das somit auch nach innen bewegt wird. In radialer Richtung betrachtet hat man also eine Fest-Flüssig-Phasentrennung zusätzlich zu der Flüssig-Flüssig-Phasentrennung (Wasser-Öl).

Es ist aus der Filtrationstechnik bekannt, daß die Fest-Flüssig-Trennung nur dann erfolgreich ist, wenn das Haufwerk eine hinreichende Porösität hat, also wenn Kanäle im Haufwerk existieren, durch die das Fluid strömen kann. Es ist ferner bekannt, daß das Öl mit der Dekanterzentrifuge nur dann als kontinuierliche Phase gewonnen werden kann, wenn die Öltröpfchen in der Masse, dem Brei, größer als 30 µm sind, da sie sonst nicht koaleszieren.

Allerdings enthalten nur die dicke Dispersionsphase wie auch zum Teil die dünne Dispersionsphase quasi einen strukturlosen Feststoff, der ein hinreichende Fest-Flüssig-Trennung kaum gestattet. Mit den Entmischungselementen 19 wird nunmehr die Struktur inhomogen gemacht, wodurch die Abtrennung der Fluide erleichtert wird.

Ferner ragen die Entmischungselemente 19 bevorzugt auch in den Bereich der dünnen Dispersion hinein. Damit ist die Möglichkeit gegeben, daß auch kleinere Öltröpfchen mit gleich großen oder mit größeren zusammentreffen, wodurch mehr Öl koalszieren kann. So stören die Entmischungselemente 19 praktisch die laminare Strömung in der leichten und auch in der schweren Dispersionsphase, was die Ölabtrennung aus der dünnen Dispersionsphase verbessert.

Fig. 3 verdeutlicht, daß mit dem erfindungsgemäßen Dekanter eine bessere Ausbeute bei der Olivenölgewinnung in der Zwei-Phasentechnik erzielbar ist, und zwar bei gleichen oder sogar höheren Durchsätzen.

### Bezugszeichen

- Vollmantel-Schneckenzentrifuge: 1
- Trommel: 3
- zylindrischer Abschnitt: 3a
- konisch verjüngter Abschnitt: 3b
- Schnecke: 5
- zylindrischer Abschnitt: 5a
- konischer Abschnitt: 5b
- Schneckenkörper: 7
- Schneckenblatt: 9
- Schneckengänge: 9a, 9b, 9c, ...
- Förderbahn: 11
- axiale Rillen: 12
- Einlaufrohr: 13
- Verteiler: 15
- Schleuderraum: 17
- Entmischungselemente: 19
- Bolzen: 21 1
- Bolzenkopf: 21a
- Gewindebereich: 21b
- stabartiger Bereich: 21 c
- Bohrungen: 23
- Mantel: 25
- Aussparungen: 27
- Restabschnitt: 29
- Stauscheibe: 30
- Schleudergut: S
- Teichtiefe: T
- Höhe: h
- Kanäle: K
- Öl: I
- Dispersionsphase: II, IIa, IIb
- Feststoffsuspension: III

## Patentansprüche

1. Vollmantel-Schneckenzentrifuge, die folgendes aufweist:
- eine den Außenumfang eines Schleuderraumes (17) begrenzende Trommel (3) und
- eine in der Trommel (3) angeordnete Schnecke (5), die einen Schneckenkörper (7) und ein diesen mehrfach umgebendes Schneckenblatt (9) aufweist, das mehrere Schneckengänge (9a, 9b, ...) ausbildet und eine Förderbahn (11) für ein zu verarbeitendes Schleudergut begrenzt,
- wobei in den Schleuderraum (17) zumindest abschnittsweise Elemente (19) hineinragen, welche sich vom Innenumfang der Trommel (3) aus nach innen hin erstrecken, wobei das Schneckenblatt (9) den Bereich der Elemente (19) überdeckt,
- und wobei das Schneckenblatt (9) an seinem Außenumfang mit Aussparungen (27) versehen ist, durch welche sich die Elemente (9) bei der Rotation der Schnecke (5) und der Trommel (3) hindurch bewegen,
- wobei die Elemente (19) Entmischungselemente sind, **dadurch gekennzeichnet, daß**
- die Aussparungen (27) derart ausgebildet sind, daß sich in axialer Richtung wenigstens ein sich über mehrere Schneckengänge (9a,9b...) hinweg erstreckender Kanal in dem Schneckenblatt (9) ausbildet.

2. Vollmantel-Schneckenzentrifuge nach Anspruch 1, **dadurch gekennzeichnet, daß** die Aussparungen (27) derart an der Schnecke (5) ausgebildet sind, daß sich in axialer Richtung mindestens ein sich über mehrere Schneckengänge (x+1, ...) hinweg erstreckender axialer Kanal (K) und/oder ein zur Mittelachse der Schnecke (1) ein sich über mehrere Schneckengänge (9a, 9b...) hinweg erstreckender winkliger Kanal und/oder ein zick-zackartiger Kanal ausbildet.

3. Vollmantel-Schneckenzentrifuge nach Anspruch 1 oder 2, **dadurch gekennzeichnet, daß** die Entmischungselemente (19) stabförmig sind und einen im wesentlichen zylindrischen oder eckigen Querschnitt aufweisen.

4. Vollmantel-Schneckenzentrifuge nach Anspruch 1, 2 oder 3, **dadurch gekennzeichnet, daß** sich die Entmischungselemente (19) nach innen hin verjüngen.

5. Vollmantel-Schneckenzentrifuge nach einem der vorhergehenden Ansprüche, **dadurch gekennzeichnet, daß** die Entmischungselemente (19) rechteckig, trapezförmig, abgerundet und/oder zumindest abschnittsweise verjüngend und/oder verbreiternd ausgebildet sind.

6. Vollmantel-Schneckenzentrifuge nach einem der vorstehenden Ansprüche, **dadurch gekennzeichnet, daß** die Entmischungselemente (19) von außen Bohrungen (23) im Mantel (25) der Trommel (3) durchsetzen.

7. Vollmantel-Schneckenzentrifuge nach einem der vorstehenden Ansprüche, **dadurch gekennzeichnet, daß** die Entmischungselemente (19) als Bolzen (21) mit einem Bolzenkopf (21 a), vorzugsweise einem sich daran anschließenden Gewindebereich (21 b) und einem stabartigen Bolzenbereich (21 c), ausgebildet sind.

8. Vollmantel-Schneckenzentrifuge nach einem der vorstehenden Ansprüche, **dadurch gekennzeichnet, daß** die Entmischungselemente (19) so weit in den Schleuderraum (17) hineinragen, daß sie bei der Verarbeitung eines Schleudergutes zur Ölgewinnung im wesentlichen eine Feststoffphase und eine Dispersionsphase aus Wasser und Öl nicht aber eine innere Ölphase durchsetzen.

9. Vollmantel-Schneckenzentrifuge nach einem der vorstehenden Ansprüche, **dadurch gekennzeichnet, daß** zwischen den Entmischungselementen (19) und dem Schneckenkörper (7) ein Abstand von 25 - 80% der Breite des Schleuderraumes (Teichtiefe T) besteht.

10. Vollmantel-Schneckenzentrifuge nach einem der vorstehenden Ansprüche, **dadurch gekennzeichnet, daß** zwischen den Entmischungselementen (19) und dem Schneckenkörper (7) ein Abstand von 30 - 60% der Breite des Schleuderraumes besteht.

11. Vollmantel-Schneckenzentrifuge nach einem der vorstehenden Ansprüche, **dadurch gekennzeichnet, daß** zwischen den Entmischungselementen (19) und dem Schneckenkörper (7) ein Abstand von 50-60% der Breite des Schleuderraumes besteht.

12. Vollmantel-Schneckenzentrifuge nach einem der vorstehenden Ansprüche, **dadurch gekennzeichnet, daß** das Schneckenblatt (9) an seinem Außenumfang eine kontinuierliche Aussparung über eines oder mehrere axial versetzte Entmischungselemente aufweist.

13. Vollmantel-Schneckenzentrifuge nach einem der vorstehenden Ansprüche, **dadurch gekennzeichnet, daß** die Aussparungen (27) derart ausgebildet sind, daß im Bereich des Aussparungen am Schneckenkörper (7) jeweils ein Restabschnitt (29) des Schneckenblattes (9) am Umfang des Schneckenkörpers (7) verbleibt.

14. Vollmantel-Schneckenzentrifuge nach einem der vorstehenden Ansprüche, **dadurch gekennzeichnet, daß** die Restabschnitte (29) eine radiale Erstreckung aufweisen, welche zumindest der radialen Erstreckung der inneren Ölphase bei der Ölgewinnung entspricht.

15. Vollmantel-Schneckenzentrifuge nach einem der vorstehenden Ansprüche, **dadurch gekennzeichnet, daß** die Trommel (3) und die Schnecke (5) jeweils einen zylindrischen Abschnitt (5a) und einen sich verjüngenden Abschnitt aufweisen, wobei die Aussparungen (27) und Entmischungselemente (19) ausschließlich im Bereich der zylindrischen Abschnitte (3a, 5a) ausgebildet sind.

16. Vollmantel-Schneckenzentrifuge nach einem der vorstehenden Ansprüche, **dadurch gekennzeichnet, daß** die Aussparungen (27) bei einer mehrgängigen Schnecke derart ausgebildet sind, daß sich in Umfangsrichtung Kanäle in dem Schneckenblatt (9) ausbilden.

17. Vollmantel-Schneckenzentrifuge nach einem der vorstehenden Ansprüche, **dadurch gekennzeichnet, daß** pro Schneckengang mindestens eine Aussparung (27), vorzugsweise zwei bis sechs, im Schneckenblatt ausgebildet ist/sind.

18. Vollmantel-Schneckenzentrifuge nach einem der vorstehenden Ansprüche, **dadurch gekennzeichnet, daß** pro Umlauf der Förderbahn (11) mindestens ein, vorzugsweise zwei bis zwölf Entmischungselemente von der Trommel (3) vorstehen.

19. Vollmantel-Schneckenzentrifuge nach einem der vorstehenden Ansprüche, **dadurch gekennzeichnet, daß** die Entmischungselemente (19) - bezogen auf einen oder mehrere Wendelgänge - gleichmäßig am Innenumfang der Trommel (3) verteilt sind.

20. Vollmantel-Schneckenzentrifuge nach einem der vorstehenden Ansprüche, **dadurch gekennzeichnet, daß** mindestens zwei vorzugsweise direkt aufeinander folgende Schneckengänge der Zentrifuge mit den Entmischungselementen (19) und Aussparungen (27) versehen sind.

21. Vollmantel-Schneckenzentrifuge nach einem der vorstehenden Ansprüche, **dadurch gekennzeichnet, daß** der Schneckenkörper (7) mit einer Stauscheibe (30) versehen ist.

## Claims

1. Solid-bowl screw centrifuge, which includes the following:
- a drum (3) which delimits the outer circumference of a centrifuging space (17), and
- a screw (5) which is arranged in the drum (3) and has a screw body (7) and a screw blade (9) which surrounds the screw body a number of times, forms a plurality of screw spirals (9a, 9b, ...) and delimits a conveying path (11) for a material that is to be processed by centrifuging,
- at least sections of elements (19) which extend inwards from the inner circumference of the drum (3) projecting into the centrifuging space (17), with the screw blade (9) covering the region of the elements (19),
- and the screw blade (9) being provided on its outer circumference with cutouts (27) through which the elements (9) move during rotation of the screw (5) and the drum (3),
- the elements (19) being segregation elements,
**characterized in that**
- the cutouts (27) are designed in such a manner that at least one passage which extends over a plurality of screw spirals (9a, 9b, ...) is formed in the axial direction in the screw blade (9).

2. Solid-bowl screw centrifuge according to Claim 1, **characterized in that** the cutouts (27) are formed in such a manner on the screw (5) that at least one axial passage (K) which extends over a plurality of screw spirals (x + 1, ...) and/or at least one passage which is angled with respect to the centre axis of the screw (1) and extends over a plurality of screw spirals (9a, 9b, ...) and/or at least one zigzag-like passage is formed in the axial direction.

3. Solid-bowl screw centrifuge according to Claim 1 or 2, **characterized in that** the segregation elements (19) are in rod or bar form with a substantially cylindrical or polygonal cross section.

4. Solid-bowl screw centrifuge according to Claim 1, 2 or 3, **characterized in that** the segregation elements (19) narrow in the inward direction.

5. Solid-bowl screw centrifuge according to one of the preceding claims, **characterized in that** the segregation elements (19) are designed in rectangular form, in the shape of a trapezium, in rounded form and/or so as to widen and/or narrow at least in sections.

6. Solid-bowl screw centrifuge according to one of the preceding claims, **characterized in that** the segregation elements (19) pass from the outside through bores (23) in the bowl (25) of the drum (3).

7. Solid-bowl screw centrifuge according to one of the preceding claims, **characterized in that** the segregation elements (19) are designed as bolts (21) having a bolt head (21a), preferably an adjoining threaded region (21b) and a rod-like bolt region (21c).

8. Solid-bowl screw centrifuge according to one of the preceding claims, **characterized in that** the segregation elements (19) project sufficiently far into the centrifuging space (17) for them, during processing of a material that is to be centrifuged in order to obtain oil, to substantially pass through a solid phase and a dispersion phase comprising water and oil but not an inner oil phase.

9. Solid-bowl screw centrifuge according to one of the preceding claims, **characterized in that** there is a distance of 25 - 80% of the width of the centrifuging space (pool depth T) between the segregation elements (19) and the screw body (7).

10. Solid-bowl screw centrifuge according to one of the preceding claims, **characterized in that** there is a distance of 30 - 60% of the width of the centrifuging space between the segregation elements (19) and the screw body (7).

11. Solid-bowl screw centrifuge according to one of the preceding claims, **characterized in that** there is a distance of 50 - 60% of the width of the centrifuging space between the segregation elements (19) and the screw body (7).

12. Solid-bowl screw centrifuge according to one of the preceding claims, **characterized in that** the screw blade (9), on its outer circumference, has a continuous cutout over one or more axially offset segregation elements.

13. Solid-bowl screw centrifuge according to one of the preceding claims, **characterized in that** the cutouts (27) are formed in such a manner that in each case a residual portion (29) of the screw blade (9) remains on the circumference of the screw body (7) in the region of the cutouts on the screw body (7).

14. Solid-bowl screw centrifuge according to one of the preceding claims, **characterized in that** the residual portions (29) have a radial extent which corresponds at least to the radial extent of the inner oil phase during the production of oil.

15. Solid-bowl screw centrifuge according to one of the preceding claims, **characterized in that** the drum (3) and the screw (5) each have a cylindrical portion (5a) and a narrowing portion, the cutouts (27) and segregation elements (19) being formed exclusively in the region of the cylindrical portions (3a, 5a).

16. Solid-bowl screw centrifuge according to one of the preceding claims, **characterized in that** in the case of a multi-spiral screw, the cutouts (27) are formed in such a manner that passages are formed in the screw blade (9) in the circumferential direction.

17. Solid-bowl screw centrifuge according to one of the preceding claims, **characterized in that** at least one cutout (27), preferably 2 to 6 cutouts, per screw spiral is/are formed in the screw blade.

18. Solid-bowl screw centrifuge according to one of the preceding claims, **characterized in that** at least one, preferably 2 to 12, segregation elements project from the drum (3) per revolution of the conveying path (11).

19. Solid-bowl screw centrifuge according to one of the preceding claims, **characterized in that** the segregation elements (19) - based on one or more helices - are distributed uniformly over the inner circumference of the drum (3).

20. Solid-bowl screw centrifuge according to one of the preceding claims, **characterized in that** at least two, preferably directly successive, screw spirals of the centrifuge are provided with the segregation elements (19) and cutouts (27).

21. Solid-bowl screw centrifuge according to one of the preceding claims, **characterized in that** the screw body (7) is provided with a diaphragm plate (30).

## Revendications

1. Centrifugeuse à vis sans fin et à enveloppe pleine, qui comprend les éléments suivants :
- un tambour (3) délimitant le pourtour extérieur d'un espace de centrifugation (17) et
- une vis sans fin (5) disposée dans le tambour (3), qui présente un corps de vis sans fin (7) et une lame de vis sans fin (9) entourant plusieurs fois ce corps, qui forme plusieurs pas de vis sans fin (9a, 9b, ...) et délimite une voie de transport (11) pour un produit centrifugé à traiter,
- des éléments (19), qui s'étendent depuis le pourtour intérieur du tambour (3) vers l'intérieur, dépassant à l'intérieur de l'espace de centrifugation (17) au moins par endroits, la lame de vis sans fin (9) recouvrant la zone des éléments (19),
- et la lame de vis sans fin (9) étant pourvue sur son pourtour extérieur d'évidements (27) à travers lesquels les éléments (19) se déplacent lors de la rotation de la vis sans fin (5) et du tambour (3),
- les éléments (19) étant des éléments de ségrégation,
**caractérisée en ce que**
- les évidements (27) sont réalisés de telle sorte qu'au moins un canal s'étendant sur plusieurs pas de vis sans fin (9a, 9b...) se forme dans le sens axial dans la lame de vis sans fin (9).

2. Centrifugeuse à vis sans fin et à enveloppe pleine selon la revendication 1, **caractérisée en ce que** les évidements (27) sont réalisés sur la vis sans fin (5) de telle sorte que dans le sens axial est réalisé au moins un canal (K) axial s'étendant sur plusieurs pas de vis sans fin (x+1,...) et/ou un canal incliné s'étendant sur plusieurs pas de vis sans fin (9a, 9b...) par rapport à l'axe central de la vis sans fin (1) et/ou un canal en forme de zigzag.

3. Centrifugeuse à vis sans fin et à enveloppe pleine selon la revendication 1 ou 2, **caractérisée en ce que** les éléments de ségrégation (19) sont en forme de barre et présentent une section sensiblement cylindrique ou anguleuse.

4. Centrifugeuse à vis sans fin et à enveloppe pleine selon la revendication 1, 2 ou 3, **caractérisée en ce que** les éléments de ségrégation se rétrécissent en direction de l'intérieur.

5. Centrifugeuse à vis sans fin et à enveloppe pleine selon l'une quelconque des revendications précédentes, **caractérisée en ce que** les éléments de ségrégation sont réalisés avec une forme rectangulaire, trapézoïdale, arrondie et/ou en se rétrécissant et/ou en s'élargissant au moins par endroits.

6. Centrifugeuse à vis sans fin et à enveloppe pleine selon l'une quelconque des revendications précédentes, **caractérisée en ce que** les éléments de ségrégation (19) traversent par l'extérieur des alésages (23) dans l'enveloppe (25) du tambour (3).

7. Centrifugeuse à vis sans fin et à enveloppe pleine selon l'une quelconque des revendications précédentes, **caractérisée en ce que** les éléments de ségrégation (19) sont réalisés comme des boulons (21) avec une tête de boulon (21 a), de préférence une zone de filetage (21b) s'y raccordant et une zone de boulon (21 c) en forme de barre.

8. Centrifugeuse à vis sans fin et à enveloppe pleine selon l'une quelconque des revendications précédentes, **caractérisée en ce que** les éléments de ségrégation (19) dépassent à l'intérieur de l'espace de centrifugation (17) suffisamment pour que, lors du traitement d'un produit à centrifuger pour obtenir de l'huile, ils traversent essentiellement une phase solide et une phase de dispersion faite d'eau et d'huile, mais pas une phase d'huile interne.

9. Centrifugeuse à vis sans fin et à enveloppe pleine selon l'une quelconque des revendications précédentes, **caractérisée ce qu'**une distance représentant 25 à 80 % de la largeur de l'espace de centrifugation (profondeur d'étang T) existe entre les éléments de ségrégation (19) et le corps de la vis sans fin (7).

10. Centrifugeuse à vis sans fin et à enveloppe pleine selon l'une quelconque des revendications précédentes, **caractérisée en ce qu'**une distance représentant entre 30 à 60 % de la largeur de l'espace de centrifugation existe entre les éléments de ségrégation (19) et le corps de la vis sans fin (7).

11. Centrifugeuse à vis sans fin et à enveloppe pleine selon l'une quelconque des revendications précédentes, **caractérisée en ce qu'**une distance représentant 50 à 60 % de la largeur de l'espace de centrifugeage existe entre les éléments de ségrégation (19) et le corps de la vis sans fin (7).

12. Centrifugeuse à vis sans fin et à enveloppe pleine selon l'une quelconque des revendications précédentes, **caractérisée en ce que** la lame de vis sans fin (9) présente sur son pourtour extérieur un évidement continu au-dessus d'un ou de plusieurs éléments de ségrégation décalés axialement.

13. Centrifugeuse à vis sans fin et à enveloppe pleine selon l'une quelconque des revendications précédentes, **caractérisée en ce que** les évidements (27) sont réalisés de telle sorte que, dans la zone des évidements et sur le corps de la vis sans fin (7), il reste à chaque fois une partie résiduelle (29) de la lame de vis sans fin (9) sur le pourtour du corps de la vis sans fin (7).

14. Centrifugeuse à vis sans fin et à enveloppe pleine selon l'une quelconque des revendications précédentes, **caractérisée en ce que** les parties résiduelles (29) présentent un étirement radial qui correspond au moins à un étirement radial de la phase d'huile intérieure lors de la production d'huile.

15. Centrifugeuse à vis sans fin et à enveloppe pleine selon l'une quelconque des revendications précédentes, **caractérisée en ce que** le tambour (3) et la vis sans fin (5) présentent respectivement une partie (5a) cylindrique et une partie se rétrécissant, les évidements (27) et les éléments de ségrégation (19) étant réalisés exclusivement dans la zone des parties cylindriques (3a, 5a).

16. Centrifugeuse à vis sans fin et à enveloppe pleine selon l'une quelconque des revendications précédentes, **caractérisée en ce que** les évidements (27) sont réalisés sur une vis sans fin à plusieurs pas, de telle sorte que des canaux se forment dans le sens périphérique dans la lame de vis sans fin (9).

17. Centrifugeuse à vis sans fin et à enveloppe pleine selon l'une quelconque des revendications précédentes, **caractérisée en ce qu'**au moins un évidement (27), de préférence deux à six, est/sont réalisé(s) par pas de vis sans fin dans la lame.

18. Centrifugeuse à vis sans fin et à enveloppe pleine selon l'une quelconque des revendications précédentes, **caractérisée en ce qu'**au moins un, de préférence deux à douze éléments de ségrégation dépassent du tambour (3) par tour de la voie de transport (11).

19. Centrifugeuse à vis sans fin et à enveloppe pleine selon l'une quelconque des revendications précédentes, **caractérisée en ce que** les éléments de ségrégation (19) sont répartis uniformément sur le pourtour intérieur du tambour (3) suivant un ou plusieurs pas hélicoïdaux.

20. Centrifugeuse à vis sans fin et à enveloppe pleine selon l'une quelconque des revendications précédentes, **caractérisée en ce qu'**au moins deux pas de vis, de préférence directement consécutifs, de la centrifugeuse sont pourvus des éléments de ségrégation (19) et des évidements (27).

21. Centrifugeuse à vis sans fin et à enveloppe pleine selon l'une quelconque des revendications précédentes, **caractérisée en ce que** le corps de la vis sans fin (7) est doté d'un disque de retenue (30).
